# EUROPÄISCHE PATENTSCHRIFT

(11) **EP 1 487 301 B1**
(45) Veröffentlichungstag und Bekanntmachung des Hinweises auf die Patenterteilung: **30.11.2005**
(21) Anmeldenummer: 03744829.7
(22) Anmeldetag: 21.03.2003
(51) Int. Cl.: A47B 88/04

(54) **SCHUBLADEN-AUSZIEHFÜHRUNGEN MIT EINZUGSAUTOMATIK MIT INTEGRIERTER DÄMPFUNG**
SELF-CLOSING DRAWER RUNNERS WITH INTEGRATED DAMPING
COULISSES TELESCOPIQUES DE TIROIR A FERMETURE AUTOMATIQUE ET AMORTISSEMENT INTEGRE

(30) Priorität: 26.03.2002 DE 20204860 U
(43) Veröffentlichungstag der Anmeldung: 22.12.2004
(73) Patentinhaber: ALFIT AKTIENGESELLSCHAFT, 6840 Götzis (AT)
(72) Erfinder: BERGER, Horst, 33729 Bielefeld (DE)
(74) Vertreter: Helber, Friedrich
(86) Internationale Anmeldenummer: PCT/EP2003/002960
(87) Internationale Veröffentlichungsnummer: WO 2003/079855

(56) Entgegenhaltungen:
- EP-A- 1 188 397
- DE-A- 4 328 502
- US-A- 3 539 240
- US-A- 5 364 179

## Beschreibung

Die Erfindung betrifft eine mit einer Einzugsautomatik versehene Schubladen-Ausziehführung mit einer an einer Korpuswand eines Möbelstücks zu befestigenden Führungsschiene und einer - gegebenenfalls unter Zwischenschaltung einer Mittelschiene - relativ zur Führungsschiene verschieblich gelagerten, an der Schublade zu befestigenden Laufschiene, wobei in einem an einer der beiden vorgenannten äußeren Schienen angeordneten Klinkengehäuse ein durch eine Federanordnung bistabil in zwei in Schubladen-Bewegungsrichtung voneinander beabstandete Endlagen vorgespannter beweglicher Klinkenbauteil vorgesehen ist, welcher eine Aufnahme für einen an der anderen Schiene vorgesehenen Mitnehmer aufweist, welcher bei der Relativverschiebung der Schienen bei Annäherung an die Schließstellung in die Aufnahme einfährt und den vorgespannten beweglichen Klinkenbauteil aus der zugeordneten Endlage entriegelt, wodurch dieser unter Wirkung der Federspannung in die andere Endlage bewegt wird und über den in der Aufnahme gehaltenen Mitnehmer die dieser zugeordnete Schiene in Schubladen-Einzugsrichtung mitnimmt.

Mit einer Einzugsautomatik versehene Schubladen-Führungen dieser Art (DE 4 020 277 C2), welche eine an einem Schrankkorpus ausziehbar gehalterte Schublade bei der Schließbewegung noch vor Erreichen der ganz geschlossenen Stellung durch die Spannkraft einer vorgespannten Feder zwangsläufig in die Schubladen-Schließstellung und gegen versehentliches Ausfahren - beispielsweise durch die Reaktion des Aufprallstoßes der Schubladenblende am Schrankkorpus oder durch Luftverdrängung innerhalb des Schrankkorpus beim Einschieben bzw. Ausfahren benachbarter Schubladen - halten, haben sich in den letzten Jahren in zunehmendem Umfang eingeführt. Da moderne Schubladen-Ausziehführungen durch die Lagerung der Schienen mittels Wälzkörpern oder Rollen sehr leichtgängig sind, müssen die zum Einziehen verwendeten Vorspannfedern in ihrer Vorspannung so bemessen sein, dass die zugehörigen Schubladen auch bei stärkerer Gewichtsbelastung sicher eingezogen und andererseits geringer gewichtsbelastete Schubladen auch bei Luftströmungen im Korpus nicht ungewollt geöffnet werden. Es hat sich nun gezeigt, dass hier eine optimale, allen Anforderungen Rechnung tragende Auslegung der Vorspannung der Feder schwierig ist. In der Regel wird die Spannkraft der Feder deshalb eher nach der sicheren Seite bemessen, was aber zur Folge hat, dass zumindest leichtere Schubladen auf dem Einzugsweg beschleunigt werden und am Korpus anschlagen, wenn sie nicht bewusst von der die Schublade bedienenden Person abgebremst werden. Dieses stoßartige Zuschlagen oder Zuschnappen wurde von vielen Möbelkäufern beanstandet, so dass die Möbelhersteller in den letzten Jahren dazu übergegangen sind, zusätzlich während des automatischen Einzugsvorgangs zwischen der Schublade und dem Schrankkorpus wirksam werdenden Dämpfe vorzusehen, welche verhindern, dass die Schublade auch durch mit relativ hoher Vorspannung bemessene Federn der Einzugsautomatik in zu starkem Maße beschleunigt werden können. Die Verwendung solcher zusätzlicher Dämpfer stellt einen zusätzlichen konstruktiven und - aufgrund der erforderlichen zusätzlichen Montagearbeiten - herstellungstechnischen Aufwand dar. Außerdem sind zumindest Teile der Dämpfer bei geöffneten Schubladen sichtbar, was optisch unbefriedigend ist und die zusätzliche Gefahr des Hängenbleibens von in der Schublade enthaltenem Aufbewahrungsgut birgt.

Der Erfindung liegt demgegenüber die Aufgabe zugrunde, eine Schubladen-Ausziehführung mit einer allen Anforderungen an die Schließkraft und die Haltekraft in der geschlossenen Stellung der Schublade erfüllenden Einzugsautomatik zu schaffen, ohne dass die Nachteile einer vorsorglich stark gewählten Schließkraft und daraus resultierend zu hoher Beschleunigung der Schublade beim Schließen besteht.

Ausgehend von einer mit einer Einzugsautomatik versehenen Schubladen-Ausziehführung der eingangs erwähnten Art wird diese Aufgabe erfindungsgemäß dadurch gelöst, dass dass die Federanordnung einen in einem langgestreckten zylindrischen Gehäuse angeordneten Kolben mit einer am Kolben angesetzten und aus einem Ende des zylindrischen Gehäuses herausgeführten Kolbenstange aufweist, dass zwischen dem Kolben und einer der das zylindrische Gehäuse stirnseitig zumindest teilweise verschließenden Stirnwänden die den beweglichen Klinkenbauteil über die Kolbenstange vorspannende Feder der Federanordnung angeordnet ist, und dass das Gehäuse der Federanordnung starr an der den beweglichen Klinkenbauteil halternden Schiene angeordnet ist. Erfindungsgemäß wird hier also ein mit Luft oder einem anderen fluiden Dämpfungsmedium arbeitender Kolbendämpfer verwendet, welcher gleichzeitig die die Vorspannung der Einzugsautomatik zur Verfügung stellende Feder aufnimmt und so in die Einzugsautomatik integriert ist.

In bevorzugter Ausgestaltung der Erfindung ist das das Klinkengehäuse an dem der am Klinkenbauteil angreifenden kolbenstangezugewandten Ende mit einer langgestreckten Verlängerung versehen, welche das die vorgespannte Feder aufnehmende zylindrische Gehäuse haltert.

Das Klinkengehäuse und die das zylindrische Gehäuse haltende Verlängerung sind dann zweckmäßig als langgestreckter leistenartiger integraler Bauteil ausgestaltet, der zum Beispiel im Spritzgußverfahren als integraler Kunststoffteil hergestellt werden kann.

Wenn die mit der erfindungsgemäßen Einzugsautomatik versehene Schubladen-Ausziehführung für einen Vollauszug mit einer zwischen der Lauf- und der Führungsschiene vorgesehen, relativ zu diesen Schienen längsverschieblich gelagerten und die Lauf- und die Führungsschiene mit senkrechtem Abstand zueinander haltenden Mittelschiene ausgebildet ist, ist es von Vorteil, wenn das Klinkengehäuse und die Federanordnung im Zwischenraum zwischen der Lauf- und Führungsschiene angeordnet sind. Die Einzugsautomatik mit der integrierten Dämpfung verschwindet dann optisch vollständig in der Schubladen-Ausziehführung und ist durch die Lage zwischen den Schienen auch gegen Fehlfunktionen - beispielsweise durch Einklemmen von Aufbewahrungsgut in der im Korpus darunter angeordneten Schublade - weitestgehend gesichert.

Dabei ist es dann zweckmäßig, wenn das den Klinkenbauteil beweglich halternde Klinkengehäuse mit der integral angesetzten, den Dämpfer halternden Verlängerung an der Laufschiene und der Mitnehmer an der Führungsschiene angeordnet ist. Eine Überprüfung der Funktion der Ausziehführung ist dann bei aus dem Korpus herausgenommener Schublade ohne Schwierigkeiten möglich.

Die Erfindung ist in der folgenden Beschreibung eines Ausführungsbeispiels in Verbindung mit der Zeichnung näher erläutert, und zwar zeigt:
- Fig. 1: eine Schnittansicht durch eine als doppelwandige Metallzarge ausgebildeten Schubladen-Seitenwand, die mittels einer in der erfindungsgemäßen Weise ausgebildeten Schubladen-Ausziehführung in einem Schrankkorpus ausziehbar gehaltert ist;
- Fig. 2: eine perspektivische Ansicht der in Figur 1 zur Lagerung der Schublade im Schrankkorpus verwendeten Schubladen-Ausziehführung, bei welcher die schrankinneren Enden der Lauf- und Führungsschiene weggebrochen sind;
- Fig. 3: eine perspektivische Ansicht der bei der Schubladen-Ausziehführung gemäß Figur 2 verwendeten Einzugsautomatik mit integrierter Dämpfung;
- Fig. 4: eine perspektivische Ansicht des als mit Luft als Dämpfungsmedium arbeitenden Kolbendämpfers der in Figur 3 gezeigten Einzugsautomatik, bei welcher die den durch eine als Druckfeder ausgebildete Schraubenfeder vorgespannten Kolben in montiertem Zustand innerhalb des zugeordneten zylindrischen Gehäuses einschließende Endkappe sowie ein auf dem Kolben vorgesehener Dichtring demontiert und vom Gehäuse abgehoben dargestellt sind; und
- Fig. 5: den in Figur 4 gezeigten Kolbendämpfer in montiertem Zustand in einem Längsmittelschnitt.

Figur 1 zeigt eine rechtwinklig zur Ausziehrichtung durch eine in ihrer Gesamtheit mit 10 bezeichnete Ausziehführung gelegte Schnittansicht, welche die Anordnung der Führungsschiene 12 an der zugehörigen Korpus-Tragwand 14 und die Anordnung der Laufschiene 16 in der offenen Unterseite einer als geschlossenes metallisches Hohlprofil ausgebildete Schubladen-Seitenwandzarge 18 der Schublade 20 veranschaulicht. Die Ausziehführung 10 ist im speziellen Fall als Vollauszug ausgebildet, d.h. zwischen der Führungsschiene 12 und der Laufschiene 16 ist noch eine Mittelschiene 22 angeordnet, welche von einem im Querschnitt U-förmigen Metallprofil gebildet wird, dessen vom verbindenden Stegteil rechtwinklig horizontal abgekantete Schenkel ins Innere der Führungsschiene 12 bzw. Laufschiene 16 geführte Schenkel durch im dargestellten Fall als in Käfigen gelagerten Rollen ausgebildete Wälzkörper jeweils längsverschieblich zur zugeordneten Schiene geführt und gehalten sind. Da es sich hierbei um eine an sich bekannte Ausgestaltung von Schubladen-Ausziehführungen handelt und die Erfindung nicht auf die im speziellen Ausführungsbeispiel dargestellte Art von Ausziehführungen beschränkt ist, wird die Ausziehführung 10 im Folgenden nicht im Einzelnen beschrieben.

Wesentlich ist, dass in dem durch die Zwischenschaltung der Mittelschiene 22 zwischen der Führungsschiene 12 und der Laufschiene 16 gebildeten Zwischenraum das in der Zeichnung als Quadrat dargestellte Gehäuse einer Einzugsautomatik 26 angeordnet ist, aus deren in der Figur 1 linker senkrechter Begrenzungsseite der Klinkenbauteil 28 vortritt, der funktionell dem verschwenkbaren und zusätzlich längsverschieblich im zugehörigen Gehäuse gelagerten Klinkenbauteil der eingangs erwähnten Einzugsautomatik (DE 40 20 277 C2) entspricht und mit einem von der Führungsschiene 12 in den Zwischenraum vortretenden Mitnehmer 30 zusammenwirkt. Die Einzugsautomatik 26 ihrerseits ist, wie aus der nachfolgenden Beschreibung in Verbindung mit Figur 2 noch klarer hervorgeht, an der Unterseite der Laufschiene 16 befestigt.

Das insgesamt langgestreckte leistenartige Gehäuse weist in seinem in Figur 2 und 3 einen als das eigentliche Klinkengehäuse 32 zu bezeichnenden Teilabschnitt auf, an welchen integral eine langgestreckte Verlängerung 34 angesetzt ist, die in einer langgestreckten oberen Aussparung einen in den Figuren 4 und 5 gesondert gezeigten Kolbendämpfer 36 aufnimmt. Der Kolbendämpfer 36 wird nachstehend in Verbindung mit den Figuren 4 und 5 noch näher beschrieben.

In Figur 3 ist erkennbar, dass von der nach oben weisenden Flachseite des Gehäuses der Einzugsautomatik 26 hakenartige Vorsprünge 38 und 40 vortreten, die - gegebenenfalls im Zusmamenwirken mit weiteren geeigneten Verbindungsmitteln - eine Montage des Gehäuses an der Unterseite der Laufschiene 16 ermöglichen.

Der Kolbendämpfer 36 weist ein langgestrecktes zylindrisches Gehäuse 42 auf, aus dessen dem Klinkengehäuse 32 zugewandte Abschlusswand 44 das freie Ende einer Kolbenstange 46 vortritt, welches mittels eines von einer Anflächung 48 vortretenden Zapfens 50 mit dem Klinkenbauteil 28 koppelbar ist. Die Kolbenstange trägt an ihrem gegenüberliegenden, im Innern des zylindrischen Gehäuses 42 liegenden Ende einen verschieblich im Gehäuse 42 eingepassten Kolben 52, der in einer umlaufenden Ringnut einen O-Ring 54 trägt, wobei der Kolben 52 und der O-Ring 54 in Bezug auf den lichten Innendurchmesser des Gehäuses 42 so bemessen sind, dass im Innern des am rechten Ende durch einen Gehäusestopfen 56 dicht verschlossenen Gehäuses 42 jeweils auf gegenüberliegenden Seiten des Kolbens 52 Kammern gebildet sind, aus denen die dort eingeschlossene Luft jeweils nur unter starker Drosselung zur jeweils anderen Kammer übertreten kann. Durch die Drosselung des Luftübertritts aus der einen in die andere im Zylinder gebildete Kammer kann der Kolben 52 zwar über das am Klinkenbauteil 28 angekoppelte Ende der Kolbenstange 46 im Zylinder verschoben werden, wobei durch die Drosselwirkung der in der sich jeweils verkleinernden Kammer komprimierten, in die sich vergrößernde Kammer überströmenden Luft nur eine in ihrer Verschiebungsgeschwindigkeit stark abgebremsten Verschiebung möglich ist.

Zwischen den klinkengehäuseseitigen, vom freien Ende der Kolbenstange 40 durchsetzten Stirnwand 44 des Gehäuses 42 und den Kolben 52 ist im Gehäuseinnern eine Schraubenfeder 58 unter Druckvorspannung eingesetzt. Durch die Vorspannung der Feder 58 wird der Kolben 52 in Richtung in Anlage an den das zylindrische Gehäuse 42 verschließende Stopfen 56 vorgespannt. Durch Ausziehen des freien Endes der Kolbenstange 46 aus der Stirnwand 44 kann der Kolben 52 in Richtung zum Klinkengehäuse 32 verschoben werden, wobei die unter Druckvorspannung stehende Feder 58 unter Erhöhung ihrer Vorspannung zusätzlich zusammengedrückt wird. Die optisch nicht sichtbar im Dämpfer 36 eingesetzte Feder 58 erfüllt also hier die Funktion einer Spannfeder, welche den Klinkenbauteil 28 nach dessen Verschwenkung durch den Mitnehmer 30 beim Einschieben der Laufschiene 16 in Einschubrichtung in die in Figur 5 veranschaulichte, teilweise entspannte Endlage verschiebt und dabei die zugehörige Schublade ins Innere des zugehörigen Schrankkorpus einzieht, wobei diese Bewegung jedoch durch die bereits geschilderte Drosselung der von der einen in die andere Kammer des Dämpfers 36 überströmende Luft in ihrer Geschwindigkeit deutlich abgebremst wird. Durch den Einschluss der Feder 58 im zylindrischen Gehäuse 42 sind auch Beeinträchtigungen der Einzugsfunktion infolge des Verhakens von Federwindungen an äußeren Bauteilen ausgeschlossen. Für den Kolben 52 stellt die Feder 58 außerdem eine bei abgenommenem Verschlussstopfen 56 auch die Demontage des Kolbens und der Kolbenstange aus dem Gehäuse 42 erleichternde Rückstellfeder dar.

Die Beschreibung der auf den Bereich des Klinkengehäuses 32 beschränkte Ausgestaltung der Einzugsautomatik 26 mit der Verschwenkung und Längsverschiebung des Klinkenbauteils 28 zwischen zwei bistabilen Endlagen ist im Rahmen der vorliegenden Anmeldung nicht erforderlich, weil diese Funktion aus dem Stand der Technik, beispielsweise der eingangs erwähnten DE 40 20 277 C2, bekannt ist.

Es ist ersichtlich, dass im Rahmen des Erfindungsgedankens Abwandlungen und Weiterbildungen des beschriebenen Ausführungsbeispiels verwirklichbar sind. So kann die Einzugsautomatik 26 grundsätzlich auch an der starr mit dem Korpus verbundenen Führungsschiene 12 angeordnet und der Mitnehmer 30 dementsprechend an der Laufschiene 16 vorgesehen sein, wobei dann natürlich die kinematisch veränderten relativen Bewegungsrichtungen berücksichtigt werden müssen.

## Patentansprüche

1. Mit einer Einzugsautomatik versehene Schubladen-Ausziehführung (10) mit einer an einer Korpuswand (14) eines Möbelstücks zu befestigenden Führungsschiene (12) und einer - gegebenenfalls unter Zwischenschaltung einer Mittelschiene (22) - relativ zur Führungsschiene (12) verschieblich gelagerten, an der Schublade (20) zu befestigenden Laufschiene (16), wobei in einem an einer der beiden vorgenannten äußeren Schienen (16 bzw. 12) angeordneten Klinkengehäuse (32) ein durch eine Federanordnung bistabil in zwei in Schubladen-Bewegungsrichtung voneinander beabstandete Endlagen vorgespannter beweglicher Klinkenbauteil (28) vorgesehen ist, welcher eine Aufnahme für einen an der anderen Schiene (12 bzw. 16) vorgesehenen Mitnehmer (30) aufweist, welcher bei der Relativverschiebung der Schienen bei Annäherung an die Schließstellung in die Aufnahme einfährt und den vorgespannten beweglichen Klinkenbauteil (28) aus der zugeordneten Endlage entriegelt, wodurch dieser unter Wirkung der Federspannung in die andere Endlage bewegt wird und über den in der Aufnahme gehaltenen Mitnehmer (30) die dieser zugeordnete Schiene in Schubladen-Einzugsrichtung mitnimmt,
**dadurch gekennzeichnet,**
**dass** die Federanordnung einen in einem langgestreckten zylindrischen Gehäuse (42) angeordneten Kolben (52) mit einer am Kolben angesetzten und aus einem Ende des zylindrischen Gehäuses (42) herausgeführten Kolbenstange (46) aufweist,
**dass** zwischen dem Kolben (52) und einer der das zylindrische Gehäuse (42) stirnseitig zumindest teilweise verschließenden Stirnwände (44) die den beweglichen Klinkenbauteil (28) über die Kolbenstange (46) vorspannende Feder (58) der Federanordnung angeordnet ist, und
**dass** das Gehäuse (42) der Federanordnung starr an der den beweglichen Klinkenbauteil (28) halternden Schiene (16) angeordnet ist.

2. Schubladen-Ausziehführung mit Einzugsautomtik nach Anspruch 1, **dadurch gekennzeichnet, dass** das Klinkengehäuse (32) an dem der am Klinkenbauteil (28) angreifenden Kolbenstange (32) zugewandten Ende mit einer langgestreckten Verlängerung (34) versehen ist, welche das die vorgespannte Feder (58) aufnehmende zylindrische Gehäuse (42) haltert.

3. Schubladen-Ausziehführung mit Einzugsautomatik nach Anspruch 2, **dadurch gekennzeichnet, dass** das Klinkengehäuse (32) und die das zylindrische Gehäuse (42) haltende Verlängerung (34) ein langgestreckter leistenartiger integraler Bauteil ist.

4. Schubladen-Ausziehführung mit Einzugsautomatik nach Anspruch 3, **dadurch gekennzeichnet, dass** der integrale Bauteil ein integraler Kunststoffteil ist.

5. Schubladen-Ausziehführung mit Einzugsautomatik nach einem der Ansprüche 1 bis 4 für einen Vollauszug mit einer zwischen der Lauf- und der Führungsschiene (16 zw. 12) vorgesehenen, relativ zu diesen Schienen längsverschieblich gelagerten und die Lauf- und die Führungsschiene mit senkrechtem Abstand zueinander halternden Mittelschiene (22), **dadurch gekennzeichnet, dass** das Klinkengehäuse (32) und die Federanordnung im Zwischenraum zwischen der Lauf- und der Führungsschiene (16 bzw. 22) angeordnet sind.

6. Schubladen-Ausziehführung mit Einzugsautomatik nach Anspruch 5, **dadurch gekennzeichnet, dass** das den Klinkenbauteil (28) beweglich halternde Klinkengehäuse (32) an der Laufschiene (16) und der Mitnehmer (30) an der Führungsschiene (12) angeordnet ist.

## Claims

1. Drawer pull-out guide (10) provided with an automatic retraction device and with a guide rail (12) to be fixed on a carcass wall of an item of furniture and a running rail (16) which is movably mounted relative to the guide rail (12) and to be fixed on the drawer (20) - optionally with a central rail (22) interposed - wherein a movable ratchet component (28) which is pretensioned in two end positions which are spaced from one another in the direction of movement of the drawer is provided in a ratchet housing (32) disposed on one of the two aforementioned outer rails (16, 12 respectively), the ratchet component having a receptacle for a catch (30) which is provided on the other rail (12, 16 respectively) and which moves into the receptacle as the rails move relative to each other when approaching the closed position, thereby disengaging the pretensioned movable ratchet component (28) from the associated end position so that the ratchet component moves under the effect of spring tension into the other end position and by way of the catch (30) held in the receptacle entrains the corresponding rail in the direction of retraction of the drawer, **characterised in that** the spring arrangement has a piston (52) disposed in an elongate cylindrical housing (42) with a piston rod (46) which is attached to the piston and projects outwards from one end of the cylindrical housing (42), that the spring (58) of the spring arrangement which pretensions the movable ratchet component (28) by way of the piston rod (46) is disposed between the piston (52) and one of the end walls (44) which at least partially close off the end face of the cylindrical housing (42), and that the housing (42) of the spring arrangement is rigidly disposed on the rail (16) which retains the movable ratchet component (28).

2. Drawer pull-out guide with an automatic retraction device as claimed in Claim 1, **characterised in that** the end of the ratchet housing (32) facing the piston rod (32) which acts on the ratchet component (28) is provided with an elongate extension (34) which retains the cylindrical housing (42) which receives the pretensioned spring (58).

3. Drawer pull-out guide with an automatic retraction device as claimed in Claim 2, **characterised in that** the ratchet housing (32) and the extension (34) which retains the cylindrical housing (42) is an elongate rail-like integral component.

4. Drawer pull-out guide with an automatic retraction device as claimed in Claim 3, **characterised in that** the integral component is an integral plastics component.

5. Drawer pull-out guide with an automatic retraction device as claimed in any one of Claims 1 to 4 for a full withdrawal, with a central rail (22) which is disposed between the running rail and the guide rail (16, 12 respectively) and mounted so as to be longitudinally movable relative to these rails and which retains the running rail and the guide rail with a vertical spacing from one another, **characterised in that** the ratchet housing (32) and the spring arrangement are disposed in the intermediate space between the running rail and the guide rail (16, 22 respectively).

6. Drawer pull-out guide with an automatic retraction device as claimed in Claim 5, **characterised in that** the ratchet housing (32) which movably retains the ratchet component (28) is disposed on the running rail (16) and the catch (30) is disposed on the guide rail (12).

## Revendications

1. Guidage télescopique de tiroir (10) muni d'un système automatique de rentrée avec un rail de guidage (12) à fixer sur une paroi du corps (14) d'un meuble et un rail de roulement (16) logé de façon mobile par rapport au rail de guidage (12) (le cas échéant avec montage intermédiaire d'un rail central (22)) à fixer sur le tiroir (20), un élément à cliquet mobile (28) précontraint de façon bistable par un dispositif de ressorts dans deux positions extrêmes distancées mutuellement dans le sens de déplacement du tiroir étant prévu dans un boîtier à cliquets (32) disposé sur l'un des deux rails extérieurs précités (16 ou 12) et comportant un logement pour un entraîneur (30) prévu sur l'autre rail (12 ou 16), qui lors du déplacement relatif des rails pénètre dans le logement à l'approche de la position de fermeture et déverrouille l'élément à cliquet mobile précontraint (28) hors de la position extrême associée, sous l'effet de la tension du ressort ce dernier étant déplacé dans l'autre position extrême et par l'intermédiaire duquel des entraîneurs (30) maintenus dans le logement entraînent le rail qui lui est associé en direction de rentrée du tiroir
**caractérisé en ce que**
le dispositif de ressorts comporte un piston (52) disposé dans un boîtier cylindrique allongé (42) avec une tige de piston (46) rattachée au piston et sortant par l'autre extrémité du boîtier cylindrique (42),
**en ce que** le ressort (58) du dispositif de ressorts qui précontraint l'élément à cliquet mobile (28) par l'intermédiaire de la tige de piston (46) est disposé entre le piston (52) et l'une des parois frontales (44) fermant au moins partiellement le boîtier cylindrique (42) sur sa face frontale
et **en ce que** le boîtier (42) du dispositif de ressorts est disposé de façon rigide sur le rail (16) maintenant l'élément à cliquet mobile (28).

2. Guidage télescopique de tiroir muni d'un système automatique de rentrée selon la revendication 1, **caractérisé en ce que** sur l'extrémité dirigée vers la tige de piston (32) qui s'accroche sur l'élément à cliquet (28), le boîtier à cliquets (32) est muni d'un prolongement allongé (34) qui maintient le boîtier cylindrique (42) réceptionnant le ressort précontraint (58).

3. Guidage télescopique de tiroir muni d'un système automatique de rentrée selon la revendication 2, **caractérisé en ce que** le boîtier à cliquets (32) et le prolongement (34) maintenant le boîtier cylindrique (42) forment un élément intégral allongé de la forme d'une baguette.

4. Guidage télescopique de tiroir muni d'un système automatique de rentrée selon la revendication 3, **caractérisé en ce que** l'élément intégral est un élément intégral en matière plastique.

5. Guidage télescopique de tiroir muni d'un système automatique de rentrée selon l'une quelconque des revendications 1 à 4 pour un retrait complet avec un rail central (22) prévu entre le rail de roulement et le rail de guidage (16 ou 12), logé de façon mobile en longueur par rapport à ces derniers et maintenant le rail de roulement et le rail de guidage à une distance mutuelle, **caractérisé en ce que** le boîtier à cliquets (32) et le dispositif de ressorts sont disposés dans l'espace intermédiaire entre le rail de roulement et le rail de guidage (16 ou 22).

6. Guidage télescopique de tiroir muni d'un système automatique de rentrée selon la revendication 5, **caractérisé en ce que** le boîtier à cliquets (32) maintenant l'élément à cliquet (28) de façon mobile est disposé sur le rail de roulement (16) et **en ce que** l'entraîneur (30) est disposé sur le rail de guidage (12).
